# EUROPÄISCHE PATENTSCHRIFT

(11) **EP 1 054 753 B1**
(45) Veröffentlichungstag und Bekanntmachung des Hinweises auf die Patenterteilung: **14.11.2001**
(21) Anmeldenummer: 99907533.6
(22) Anmeldetag: 10.02.1999
(51) Int. Cl.: B24D 5/14, B24D 5/16, B24D 7/14, B24B 7/30

(54) **RUBBER HOG SCHEIBE**
RUBBER HOG DISK
DISQUE ABRASIF POUR CAOUTCHOUC

(30) Priorität: 13.02.1998 DE 19805865
(43) Veröffentlichungstag der Anmeldung: 29.11.2000
(73) Patentinhaber: FELIX BÖTTCHER GmbH & Co., D-50933 Köln (DE)
(72) Erfinder: AUF DEM WASSER, Helmut, D-50354 Hürth (DE)
(74) Vertreter: Werner, Hans-Karsten, Dr.Dipl.-Chem.
(86) Internationale Anmeldenummer: EP9900872
(87) Internationale Veröffentlichungsnummer: WO9941040

(56) Entgegenhaltungen:
- EP-A- 0 589 142
- DE-C- 890 911
- US-A- 5 399 116

## Beschreibung

Gegenstand der vorliegenden Erfindung ist eine Rubber Hog Scheibe mit mindestens zwei verschiedenen Schleifsegmenten.

Aus der DE-A-890 911 sind Schleifscheiben bekannt, die für das Schleifen von Hartmetallwerkzeugen geeignet sind und an einer oder beiden Stirnflächen auf einer Ringzone der Mantelfläche mit Diamant- oder anderem Schleifmittelbelag versehen sind und die aus mehreren einzelnen Scheiben zusammengesetzt sind.

Aus der EP-A-0 589 142 sind Schleifscheiben bekannt, die auswuchtbar ausgestaltet sind.

Rubber Hog Scheiben sind spezielle Schleifscheiben und werden benutzt zur Oberflächenbearbeitung von Elastomeren, insbesondere der elastomeren Schicht von mit Elastomeren beschichteten Walzen.

Rubber Hog Scheiben bestehen bisher aus einem Metallring, welcher an seiner Peripherie beschichtet ist mit Wolframcarbid verschiedener Körnungen. In der Praxis bewährt haben sich Rubber Hog Scheiben, welche in der Mitte ein Segment mit feinkörnigem Wolframcarbid aufweisen und seitlich hiervon einen oder zwei Segmente mit gröberkörnigem Wolframcarbid. Insbesondere um mit den Rubber Hog Scheiben in zwei Richtungen arbeiten zu können, weisen diese Rubber Hog Scheiben ein zentrales Segment mit feinkörnigem Wolframcarbid auf und auf beiden Seiten Segmente mit gröberkörnigem Wolframcarbid.

Besonders bewährt haben sich derartige Rubber Hog Scheiben mit mehreren Schleifsegmenten, bei denen die seitlichen Schleifsegmente abgeschrägt sind, weil dadurch die Wärmebelastung der elastomeren Schicht gleichmäßiger verteilt wird.

Rubber Hog Scheiben werden beispielsweise hergestellt und vertrieben von den Firmen LRO-Europe B.V.B.A. sowie Sprangers B.V.B.A.

Die Körnungen des Wolframcarbids werden auf Wunsch des Benutzers ausgewählt aus den Bereichen zwischen 170 und 550 µm. Der Benutzer der Rubber Hog Scheiben kann dabei für verschiedene Elastomere verschiedene Kombinationen der Körnung der Schleifsegmente bestellen. Die Körnungen der Schleifsegmente werden dabei ausgewählt nach den Anforderungen, die das jeweilige Elastomere stellt. Diese Anforderungen sind abhängig vom verwendeten Material und insbesondere den Härten der zu bearbeitenden Elastomeren, die im Bereich zwischen Shore-Härte von 10 Shore A bis 100 Shore D liegen können.

Bei der Bearbeitung von elastomeren Schichten auf Walzen entstehen je nach Material und eingesetzten Rubber Hog Scheiben Oberflächen, die für technische Walzen ausreichend sind. Dabei ist jedoch zu beachten, dass die Qualität der entstehenden Oberflächen auf den Walzen mit zunehmendem Verbrauch der Wolframcarbidkörner qualitativ schlechter und ungleichmäßiger ausfallen. Insbesondere wird die Qualität der Oberflächen beeinflusst durch während der Benutzung entstehender Unwuchten. Während neubeschichtete Rubber Hog Scheiben im allgemeinen gut ausgewuchtet geliefert werden, ist ein nachträgliches Auswuchten der Rubber Hog Scheiben beim Benutzer nicht möglich.

Ein weiterer Nachteil der bisher zur Verfügung stehenden Rubber Hog Scheiben ist, dass die einzelnen Schleifsegmente unterschiedlich schnell verbraucht werden. Eine Neubeschichtung der Rubber Hog Scheiben ist dann aber insgesamt notwendig. Zur Neubeschichtung der Rubber Hog Scheiben werden diese an den Lieferanten zurückgeschickt und kommen im allgemeinen erst nach zwei bis vier Wochen wieder zum Benutzer zurück. Schließlich machen unterschiedliche Elastomere die Vorratshaltung von vielen unterschiedlichen Rubber Hog Scheiben notwendig, deren Schleifsegmente unterschiedliche Kombinationen der Körnungen des Wolframcarbids aufweisen.

Die Erfindung hat sich die Aufgabe gestellt, die oben genannten Nachteile zu vermeiden und Rubber Hog Scheiben zur Verfügung zu stellen, die einfach unterschiedliche Schleifsegmente miteinander kombinierbar machen und bei Verbrauch einzelner Schleifsegmente nur diese neu zu beschichten. Schließlich sollte die Rubber Hog Scheibe auch nachträglich beim Benutzer auswuchtbar sein. Lagerhaltung, Versand und Handhabung der Rubber Hog Scheiben sollten vereinfacht werden.

Diese Aufgabe wurde jetzt gelöst durch eine Schleifscheibe mit mindestens zwei verschiedenen Schleifsegmenten, bei der sich jedes Schleifsegment auf einem separaten Ring befindet und diese Ringe lösbar miteinander verbunden sind, und die Ringe sich auf einem gemeinsamen zentralen Grundkörper befinden, wobei es sich um eine Rubber Hog Scheibe handelt und zusätzlich ein oder zwei Ringe mit schneidenden Werkzeugen versehen sind.

Vorzugsweise sollte mindestens der zentrale Ring auswuchtbar ausgestaltet sein.Vorzugsweise ist der zentrale Ring mit der feinsten Körnung auswuchtbar ausgestaltet. Der oder die seitlich aufgesteckten und mit dem zentralen Ring verschraubten Ringe mit gröberer Körnung können zwar auch noch auswuchtbar ausgestaltet sein. Im allgemeinen genügt es aber, wenn der zentrale Ring Nuten aufweist, in welchen Gewichte eingebracht und hierin befestigt werden können.

Die erfindungsgemäße Rubber Hog Scheibe besteht somit aus mehreren Ringen und weist zusätzliche Ringe mit schneidenden Werkzeugen auf. Fest miteinander verschraubte Kombinationen aus schneidenden Werkzeugen und Rubber Hog Segmenten bewähren sich insbesondere, wenn Durchmesser und Drehzahl der Rubber Hog Scheibe Schnittgeschwindigkeiten der Schneidwerkzeuge zwischen 10 und 150 m/s gestatten. Bei Schnittgeschwindigkeiten über 50 m/s verhalten sich nämlich Elastomere nicht mehr wie Elastomere, sondern wie Materialien, die üblicherweise mit Schneidwerkzeugen bearbeitet werden können.

In der anliegenden Figur 1 sind die Einzelteile der erfindungsgemäßen Rubber Hog Scheibe dargestellt, wie sie vorzugsweise ausgestaltet sind mit Ausnahme der schneidenden Werkzeuge.

Hierin bedeutet
1 ein zentraler Grundkörper
2 ein zentraler Ring mit der feinsten Körnung
3 seitlich aufsteckbare Ringe mit gröberer Körnung
4 eine Spannscheibe
5 Wuchtgewichte
6 eine Schicht aus Wolframcarbid feiner Körnung
7 eine Wolframcarbidschicht grober Körnung

Wie man der Zeichnung entnehmen kann, lässt sich der Ring mit der feinerkörnigen Wolframcarbidschicht zunächst auf den Grundkörper aufstecken und mit der Spannscheibe 4 befestigen. Danach lassen sich die seitlichen Ringe mit gröberkörniger Wolframcarbidbeschichtung auf den zentralen Körper aufstecken und mit dem zentralen Ring fest verschrauben. Durch Einsetzen verschieden großer Wuchtgewichte 5 lässt sich die gesamte erfindungsgemäße Rubber Hog Scheibe auswuchten.

Durch Verwendung von Ringen 2 mit unterschiedlicher Beschichtung 6 einerseits und seitlichen Ringen 3 mit unterschiedlicher Körnung des Wolframcarbids 7 lassen sich beliebige Kombinationen der Körnungen 6 und 7 auf einer Rubber Hog Scheibe zusammenstellen. Bei schnellerem Verschleiß der Wolframcarbidschichten 7 auf den seitlichen Ringen lassen diese sich austauschen gegen neue. Die längerlebige Schicht auf dem zentralen Ring 2 kann dabei mehrfach benutzt werden, bis auch diese eine neue Beschichtung 6 benötigt. Zu einem zentralen Grundkörper 5 können somit durch einfache Lagerhaltung rasch und einfach verschieden kombinierte Rubber Hog Scheiben zusammengestellt werden, wobei kürzerlebige seitliche Ringe in größerer Anzahl auf Lager gehalten werden können, wohingegen man mit weniger zentralen Ringen mit feinerer Körnung des Wolframcarbids auskommt.

Es leuchtet ein, dass diese Rubber Hog Scheiben auch in verschiedenen Größen und Durchmessern hergestellt und zusammengestellt werden können.

Schließlich werden seitlich auf die Ringe 3 weitere Ringe mit Schneidwerkzeugen aufgebracht, die bereits einen Teil des Elastomeren entfernen, welches sonst durch die gröberkörnige Wolframcarbidschicht zu entfernen ist.

## Patentansprüche

1. Schleifscheibe mit mindestens zwei verschiedenen Schleifsegmenten, bei der sich jedes Schleifsegment auf einem separaten Ring befindet und diese Ringe lösbar miteinander verbunden sind und die Scheiben sich auf einem gemeinsamen zentralen Grundkörper befinden, **dadurch gekennzeichnet, dass** es sich um eine Rubber Hog Scheibe handelt und zusätzlich ein oder zwei Ringe mit schneidenden Werkzeugen versehen sind.

2. Schleifscheibe gemäß Anspruch 1, **dadurch gekennzeichnet, dass** mindestens der zentrale Ring auswuchtbar ausgestaltet ist.

## Claims

1. A grinding wheel having at least two different grinding segments in which each grinding segment is disposed on a separate ring, the rings being detachably interconnected and provided on a common central body, **characterized in that** the wheel is a rubber hog wheel and one or two rings are additionally provided with cutting tools.

2. The grinding wheel according to claim 1, **characterized in that** at least the central ring is capable of being balanced.

## Revendications

1. Disque de meulage comprenant au moins deux garnitures de meulage distinctes, chacune des garnitures de meulage étant disposée sur un anneau distinct, les anneaux étant assemblés l'un à l'autre de façon amovible et les disques étant montés sur un corps de base central commun, **caractérisé en ce qu'**il s'agit d'un disque de meulage pour caoutchouc de type "Hog" et **en ce que** de plus un ou deux anneaux sont munis d'outils coupants.

2. Disque de meulage suivant la revendication 1, **caractérisé en ce qu'**au moins l'anneau central est réalisé sous une forme pouvant être équilibrée.
